# EUROPÄISCHE PATENTSCHRIFT

(11) **EP 0 472 050 B1**
(45) Veröffentlichungstag und Bekanntmachung des Hinweises auf die Patenterteilung: **27.09.1995**
(21) Anmeldenummer: 91113234.8
(22) Anmeldetag: 07.08.1991
(51) Int. Cl.: B05C 5/00

(54) **Vorrichtung zum Aufbringen eines Flüssigkeitsfilmes auf eine Warenbahn**
Apparatus for applying a liquid-film to a material web
Dispositif pour l'application d'un film liquide sur une matière en bande

(30) Priorität: 18.08.1990 DE 4026198
(43) Veröffentlichungstag der Anmeldung: 26.02.1992
(73) Patentinhaber: FLEISSNER GmbH & Co. KG Maschinenfabrik, D-63329 Egelsbach (DE)
(72) Erfinder: Fleisner, Gerold, CH-7000 Chur (CH)
(74) Vertreter: Neumann, Gerd, Dipl.-Ing.

(56) Entgegenhaltungen:
- DE-A- 3 102 132
- DE-A- 3 522 320
- US-A- 4 550 681

## Beschreibung

Die Erfindung bezieht sich auf eine Vorrichtung zum Aufbringen eines über die Arbeitsbreite gleichmäßig dünnen, laminar auf eine kontinuierlich vorbewegte Warenbahn fließenden Flüssigkeitsfilmes - vorzugsweise großer Breite - mit einer mit einer von einer Pumpe geförderten Flüssigkeit gespeisten Flüssigkeitsverteileinrichtung mit einem Flüssigkeitsverteilraum und einer zugeordneten, sich anschließenden Leitfläche, von deren unterem Rand der abfließende Flüssigkeitsfilm auf die Warenbahn abläuft, wobei der Flüssigkeitsverteilraum einerseits über eine Zuflußleitung mit einer Pumpe verbunden ist und andererseits zur Leitfläche hin sich über eine Arbeitsbreite erstreckt, die größer als der Querschnitt der Zuflußleitung ausgebildet ist.

Eine Vorrichtung dieser Art ist aus der DE-A-35 22 320 bekannt. Sie hat den Vorteil, daß mit dieser Vorrichtung ein schneller Wechsel der Auftragsflüssigkeit nach Art oder Farbe ohne damit bisher verbundenem Produktionsausfall oder Ausschußware der zu netzenden Warenbahn möglich ist, wobei eine gleichmäßige Verteilung und eine konstante Menge der Auftragsflüssigkeit über die Arbeitsbreite gewährleistet ist. Dieses wird durch einen der Leitfläche vorgeschalteten Flüssigkeitsverteilraum bewirkt, der im Volumen gering ist. Auf diese Weise wird die zur Bildung eines laminaren Flüssigkeitsfilmes notwendige Beruhigung des Flüssigkeitszuflußstromes bis hin zur Leitfläche erzielt. Die Beruhigung des Flüssigkeitszuflußstromes ist bei einer solchen Vorrichtung notwendig, weil das Flüssigkeitsvolumen innerhalb dieses Flüssigkeitsverteilraumes nur sehr gering, aber die Flüssigkeitsauftragsmenge über die Arbeitsbreite von mehr als 30 l/min/m Arbeitsbreite sehr groß und damit der Zufluß der Flüssigkeit in diese Vorrichtung verteilt über mehrere Zuflußleitungen sehr stark ist.

Die Arbeit mit einer Vorrichtung dieser Art hat gezeigt, daß mit ihr zwar ein schneller Farbwechsel durchaus möglich ist, jedoch beim Übergang zwischen der einen und einer anderen Farbe sich ein wenn auch geringer Bereich auf der Warenbahn ergibt, in dem sich die Farben miteinander vermischen.

Der Erfindung liegt die Aufgabe zugrunde, eine Vorrichtung zu entwickeln, mit der bei gleichbleibendem Aufgabengebiet des schnellen Farbwechsels und einem geringen Flüssigkeitsvolumen in einer Auftragsvorrichtung mit dem vorteilhaften Aufgießprinzip jetzt auch ein linienförmiger Farbwechsel möglich gemacht ist und dabei das bisher notwendige Flüsssigkeitsvolumen innerhalb der Vorrichtung noch verringert werden kann.

Ausgehend von der Vorrichtung anfangs genannter Art besteht die Lösung der gestellten Aufgabe darin, daß die Verteilung der Flüssigkeit von der Zuflußleitung bis zu einer Vielzahl von Ausflußöffnungen schrittweise derart vorgesehen ist, daß die Zuflußöffnung beidseitig in Arbeitsbreitenrichtung mit einer gleich langen ersten Verzweigleitung verbunden ist, an deren jeweiligem Ende eine Zwischenausflußöffnung vorgesehen ist, an die sich in gleicher Weise beidseitig in Arbeitsbreitenrichtung eine jedoch um die Hälfte der ersten Verzweigleitung kürzere und im Querschnitt verkleinerte zweite Verzweigleitung anschließt, sich die Flüssigkeitsverteilung in dieser Flüssigkeitsverteileinrichtung also stammbaumähnlich mehrfach verzweigt, und daß somit die fein über die Arbeitsbreite verteilten Ausflußöffnungen in einen sich über die Arbeitsbreite der Warenbahn erstreckenden Verbindungsspalt münden, der in den an die Leitfläche angrenzenden Flüssigkeitsverteilraum mündet.

Eine Vorrichtung mit einer Verteilung der Flüssigkeit von einer Zuflußleitung bis zu einer Vielzahl von Ausflußöffnungen schrittweise derart, daß die Zuflußöffnung beidseitig in Arbeitsbreitenrichtung mit einer gleich langen ersten Verzweigleitung verbunden ist, an deren jeweiligem Ende eine Zwischenausflußöffnung vorgesehen ist, an die sich in gleicher Weise beidseitig in Arbeitsbreitenrichtung eine jedoch um die Hälfte der ersten Verzweigleitung kürzere und im Querschnitt verkleinerte zweite Verzweigleitung anschließt, sich die Flüssigkeitsverteilung in dieser Flüssigkeitsverteileinrichtung also stammbaumähnlich mehrfach verzweigt, ist durch die US-A-4 550 681 bekannt. In dieser Schrift wird eine Rotations-Siebdruckmaschine abgehandelt. Die dort von dieser Verteilvorrichtung abgegebene Druckpaste wird anschließend durch ein mit Löchern zur Herstellung eines Musters versehenes Sieb gepreßt. Die bei einer Druckmaschine von einer Verteilvorrichtung zu erfüllenden Aufgaben sind insofern sehr unterschiedlich zu denen bei einer Aufgießvorrichtung. Bei dieser ist durch die Verteilvorrichtung ein gleichmäßig über die Arbeitsbreite laminar fließender Film zu erzeugen, der natürlich bei einer Druckmaschine keine Bedeutung hat. Es ist also Ziel der Vorrichtung nach der Erfindung, die Beruhigung und die seitliche Verteilung der durch die Zuflußleitung zufließenden Flüssigkeit in dem begrenzten Flüssigkeitsverteilraum zu bewirken, und zwar derart, daß beim Farbwechsel sich keine Streifen von Mischfarben ergeben. Gleich nach der Verteilung der Flüssigkeit ist durch eine richtige Anbindung der Verteilvorrichtung an die Leitfläche der laminar fließende Film erzeugt. Es ist also der nach der genannten Offenlegungsschrift noch notwendige Beruhigungsraum ggf. nicht mehr notwendig, so daß das in der Auftragsvorrichtung erforderliche Flüssigkeitsvolumen erheblich geringer gehalten werden kann.

Eine besonders vorteilhafte Art und Weise, wie der Flüssigkeitsverteilraum mit der stammbaumähnlichen Verzweigung der Flüssigkeit von der Zuflußleitung bis zu der Vielzahl der Flüssigkeitsaustrittsöffnungen gestaltet werden kann, besteht darin, daß die sich in Arbeitsbreitenrichtung erstreckenden Verzweigleitungen und die sich am Ende dieser Verzweigleitung anschließenden Zwischenausflußöffnungen als Löcher in entsprechend dünn herzustellenden Blechen eingebracht werden können. Es ist also besonders vorteilhaft, die Flüssigkeitsverteileinrichtung durch eine Vielzahl von solchen Blechen zu bilden und die in diesen Blechen nach einem bestimmten Programm herzustellenden Verzweigleitungen und Löcher derart anzuordnen, daß sich eine gleichmäßige, stammbaumähnliche Verzweigung der Leitungen von der Zuflußleitung bis zu der Vielzahl der Ausflußöffnung, die über den Verbindungsspalt zunächst einem Überlaufwehr oder gleich der Leitfläche zugeordnet sind, ergibt.

In der Zeichnung sind zwei Ausführungsbeispiele der Vorrichtung nach der Erfindung dargestellt. Anhand dieser Beispiele soll die Erfindung noch im einzelnen erläutert werden und auch noch auf besondere erfinderische Details hingewiesen werden. Es zeigen:
- Figur 1:: im Schnitt das nach dem Aufgießprinzip arbeitende Flüssigkeitsauftraggerät,
- Figur 2:: einen Schnitt entlang der Linie II-II in der Figur 1,
- Figur 3:: die Draufsicht auf die Flüssigkeitsverteileinrichtung gemäß Figur 2 mit teilweise übereinander gezeichneten Öffnungen innerhalb des Querschnitts dieser Flüssigkeitsverteileinrichtung,
- Figur 4:: ein ebenfalls nach dem Aufgießprinzip arbeitendes Farbauftraggerät, bei dem die Flüssigkeitsverteileinrichtung direkt einem Leitblech zugeordnet ist, und
- Figur 5:: das Auftraggerät nach Figur 1 mit einem Vorratsraum stets gleichen Querschnitts.

Die Flüssigkeitsauftragsvorrichtung gemäß Figur 1 besteht aus einem Träger 1, dessen 90° Ecke nach oben ausgerichtet ist. Der eine Schenkel des Winkelträgers ist die Stauwand 2, die schräg aufwärts in Richtung zum Überlaufwehr 3 ausgerichtet ist. An das Überlaufwehr 3 schließt sich die Leitfläche 4 an, über die der gleichmäßig verteilte Flüssigkeitsfilm abläuft und auf die darunter entlang geführte Warenbahn 5 fließt. Die Warenbahn 5 ist mit nach oben angeordnetem Flor über eine Umlenkrolle 6 getragen. Auf der der Stauwand 2 gegenüberliegenden Seite ist ein massiver Körper 7 angeordnet, dessen der Stauwand 2 zugeordnete Wandung als Diffusorwand 8 dient. Diese Wand 8 kann aber auch parallel zur Stauwand 2 ausgerichtet sein, so daß sich ein Schlitz 9' als Verteilraum bildet. Zwischen der nach oben verlaufenden Diffusorwand 8 und der Stauwand 2 ist der konisch zum Überlaufwehr 3 sich erweiternde Verteilraum 9 gebildet. Der Verteilraum kann aber auch ohne Konus schlitzförmig verlaufen, wie es Figur 4 oder 5 zeigt. Der Körper 7 erstreckt sich mit den übrigen Teilen des Farbauftraggerätes 1 über ein bis sechs Meter Arbeitsbreite und ist über diese Arbeitsbreite nur mit wenigen Zuflußschläuchen 10 versehen, über die die erforderliche Flüssigkeitsmenge mit einer nicht dargestellten Pumpe dem Auftraggerät zufleißt. Die dargestellte Vorrichtung entspricht insofern der Auftragvorrichtung nach der DE-A-35 22 320.

Wesentlich bei der in Fig. 1 dargestellten Vorrichtung ist das Flüssigkeitsverteilsystem, das in dem Körper 7 angeordnet ist. Der Schlauch 10 ist über ein Mundstück 11 gestülpt, das in dem Körper 7 im Bereich des Bezugszeichens 12 gehalten und mit seinem unteren Ende in die sog. Flüssigkeitsverteileinrichtung 13 eingeschraubt ist. Die Flüssigkeitsverteileinrichtung kann auch senkrecht zur Stauwand 2 und nicht parallel zur Stauwand - wie in Fig. 5 dargestellt - ausgerichtet sein. Diese Flüssigkeitsverteileinrichtung 13 ist im einzelnen in den Figuren 2 und 3 dargestellt. Sie besteht aus einer Vielzahl von Blechen 14, die parallel zueinander angeordnet und nach der Montage aufeinandergepreßt sind. In dem obersten Blech 15 dieser Flüssigkeitsverteileinrichtung 13 ist nur eine Bohrung eingezeichnet, die die Flüssigkeitszuflußöffnung 16 einer in der Arbeitsbreite begrenzten Verzweigleitung 18, 19 gemäß Fig. 2 und 3 bildet. Von jeder der Flüssigkeitszuflußöffnungen 16 erstreckt sich gemäß Figur 2 ein Flüssigkeitsverteilsystem zur unteren Seite der einzelnen Flüssigkeitsverteileinrichtung 13, die sich über eine exakte Arbeitsbreite, die aber nur ein Bruchteil der gesamten Breite des Auftraggerätes ist, erstreckt.

Die Verteilung der durch die Zuflußöffnung 16 zufließenden Flüssigkeit erfolgt in der Flüssigkeitsverteileinrichtung, die durch die einzelnen Bleche 14 ausgefüllt ist. Im dargestellten Ausführungsbeispiel weist diese Verteileinrichtung acht parallel zueinander angeordnete Bleche 14 auf, woraus sich eine Verteilung der durch die Zuflußöffnung 16 zufließenden Flüssigkeit auf insgesamt sechzehn Flüssigkeitsausflußöffnungen 17 ergibt. Dieses ist dadurch bewirkt, daß die Breitenverteilung der Flüssigkeit von Blech zu Blech schrittweise erzwungen wird. Dazu sind beidseitig der Flüssigkeitszuflußöffnung 16 in Arbeitsbreitenrichtung - gemäß Figur 2 sowohl nach rechts als auch nach links - gleich lange erste Verzweigleitungen 18, 19 angeordnet, an deren jeweiligem Ende eine Zwischenausflußöffnung 20, 21 vorgesehen ist. Diese beiden Zwischenausflußöffnungen 20, 21 sind in dem darunter angeordneten Blech 14 gebohrt. An diese beiden Zwischenausflußöffnungen 20, 21 schliessen sich in gleicher Weise wiederum beidseitig in Arbeitsbreitenrichtung die um die Hälfte kürzeren zweiten Verzweigleitungen 22, 23 an, so daß die Flüssigkeitsverteilung sich ähnlich einem Stammbaum oder einem Hirschgeweih mehrfach verzweigt, und zwar exakt gleichmäßig über die Arbeitsbreite. Um nicht zu viele Sehläuche 10 über die gesamte Arbeitsbreite bauen zu müssen, sollten etwa 10 bis 20 der Flüssigkeitsausflußöffnungen 17 bei einem gegenseitigen Abstand von etwa 10 mm zu einer dieser Flüssigkeitsverteileinrichtungen gehören.

Da die in der Flüssigkeitszuflußöffnung 16 zufließende Flüssigkeit über eine Vielzahl von Flüssigkeitsausflußöffnungen 17 verteilt werden muß, sind die Querschnitte von dieser Flüssigkeitszuflußöffnung 16 bis zu den Flüssigkeitsausflußöffnungen 17 schrittweise zu verkleinern. Dies ist in Figur 3 dargestellt. Der Querschnitt der der Flüssigkeitszuflußöffnung 16 folgenden Zwischenausflußöffnung 20, 21 ist halbiert dementsprechend sind auch die jeweils zugeordneten ersten Verzweigleitungen 22, 23 schmaler im Querschnitt ausgebildet als die vorhergehende erste Verzweigleitung 18 oder 19.

Es wurde oben ausgeführt, daß die Flüssigkeitsverteileinrichtung aus mehreren, parallel zueinander angeordneten Blechen 14 gebildet ist, die jeweils entweder eine Zwischenausflußöffnung 20, 21, oder eine Verzweigleitung 18, 19, 22, 23 aufweisen. Zur Bildung dieser stammbaumähnlichen Verzweigung der Flüssigkeit sind in den einzelnen Blechen die Bohrungen 20, 21 und als Langlöcher die Verzweigleitungen 18, 19, 22, 23 an solchen Stellen eingebracht, daß sich diese stammbaumähnliche Verzweigung gemäß Figur 2 nach der Montage ergibt.

Die Aufteilung der gesamten Arbeitsbreite von 1 bis 5 m in solche Bereiche, die einer in Fig. 2 dargestellten Flüssigkeitsverteileinrichtung entspricht, hat den Vorteil, daß die durch die Schläuche 10 zugeführte Flüssigkeit exakt gleichmäßig auf eine große Arbeitsbreite verteilt werden kann. Je nach Arbeitsbreite der Warenbahn 5 ist es dann auch möglich, durch Abschaltung einzelner Zufuhrschläuche 10 die wirksame Arbeitsbreite der Farbauftragsvorrichtung zu definieren. Der wesentlichere Vorteil, die zwangsmäßig gleichmäßige Verteilung der Flüssigkeit über die Arbeitsbreite zu erzielen, ist jedoch ohne einen über die Arbeitsbreite sich erstreckenden gemeinsamen größeren Vorratsraum auskommen zu können. Die aus den Flüssigkeitsausflußöffnungen 17 schon jetzt gleichmäßig austretende Flüssigkeit staut sich nur noch in dem sich anschließenden Verbindungsspalt 24, der sich jetzt über die gesamte Arbeitsbreite der Warenbahn erstreckt. Ein Staudruck ergibt sich dort deshalb, weil sich an diesen Verbindungsspalt 24 ein ebenfalls über die Arbeitsbreite sich erstreckender Flüssigkeitsverteilraum 25 anschließt, dessen Durchströmhöhe kleiner ist als die Tiefe des Verbindungsspaltes 24.

Aus dem Flüssigkeitsverteilraum 25 kommt die Flüssigkeit gleichmäßig über die Arbeitsbreite verteilt aus der Flüssigkeitsverteileinrichtung 13. Dadurch ist der in der Figur 1 dargestellte größere Flüssigkeitsverteilraum 9 nur noch bedingt notwendig. Zur Verdeutlichung dieses Vorteiles verweisen wir auf die Figur 4. Dort ist der Flüssigkeitsverteileinrichtung 13 lediglich noch eine Leitfläche in Gestalt eines Leitbleches 27 zugeordnet, über die die durch die Flüssigkeitsverteileinrichtung 13 gleichmäßig über die Arbeitsbreite verteilte Flüssigkeit nach Durchströmung des Verteilraumes 25 zur Warenbahn 5 abläuft. In einfacher Weise ist der Verteilraum 25 zwischen diesem letzten Blech 26 mit dem Verbindungsspalt 24 und dem Leitblech 27 zu bilden. Es entfällt bei dieser Ausführungsform also nicht nur der massive Körper 7 mit dem größeren Flüssigkeitsverteilraum 9, sondern auch die Überlaufkante 3 zusammen mit der Stauwand 2, vielmehr ist nur noch das Leitblech 27 zum Ablauf der gleichmäßig verteilten Flüssigkeit auf die Warenbahn 5 erforderlich. Dadurch vermindert sich das in der Verteileinrichtung 13, besser sogar in der Auftragsvorrichtung insgesamt, stets eingefüllte Flüssigkeitsvolumen erheblich, was den gewünschten schnellen Farbwechsel mit scharfer Farbwechsellinie ermöglicht.

## Patentansprüche

1. Vorrichtung zum Aufbringen eines über die Arbeitsbreite gleichmäßig dünnen, laminar auf eine kontinuierlich vorbewegte Warenbahn (5) fließenden Flüssigkeitsfilmes - vorzugsweise großer Breite - mit einer mit einer von einer Pumpe geförderten Flüssigkeit gespeisten Flüssigkeitsverteileinrichtung (13) mit einem Flüssigkeitsverteilraum (9, 25) und einer zugeordneten, sich anschließenden Leitfläche (4, 27), von deren unterem Rand der abfließende Flüssigkeitsfilm auf die Warenbahn (5) abläuft, wobei der Flüssigkeitsverteilraum (9, 25) einerseits über eine Zuflußleitung (11) mit einer Pumpe verbunden ist und andererseits zur Leitfläche (4, 27) hin sich über eine Arbeitsbreite erstreckt, die größer als der Querschnitt der Zuflußleitung (11) ausgebildet ist, dadurch gekennzeichnet, daß die Verteilung der Flüssigkeit von der Zuflußleitung (11) bis zu einer Vielzahl von Ausflußöffnungen (17) schrittweise derart vorgesehen ist, daß die Zuflußöffnung (16) beidseitig in Arbeitsbreitenrichtung mit einer gleich langen ersten Verzweigleitung (18, 19) verbunden ist, an deren jeweiligem Ende eine Zwischenausflußöffnung (20, 21) vorgesehen ist, an die sich in gleicher Weise beidseitig in Arbeitsbreitenrichtung eine jedoch um die Hälfte der ersten Verzweigleitung (18, 19) kürzere und im Querschnitt verkleinerte zweite Verzweigleitung (22, 23) anschließt, sich die Flüssigkeitsverteilung in dieser Flüssigkeitsverteileinrichtung (13) also stammbaumähnlich mehrfach verzweigt, und daß somit die fein über die Arbeitsbreite verteilten Ausflußöffnungen (17) in einen sich über die Arbeitsbreite der Warenbahn (5) erstreckenden Verbindungsspalt (24) münden, der in den an die Leitfläche (4, 27) angrenzenden Flüssigkeitsverteilraum (9, 25) mündet.

2. Vorrichtung nach Anspruch 1, dadurch gekennzeichnet, daß mehrere dieser Flüssigkeitsverteileinrichtungen (13) unmittelbar nebeneinander angeordnet sind und damit der Verbindungsspalt (24) der Ausflußöffnungen (17) auch der der Anzahl der Flüssigkeitsverteileinrichtungen (13) ist und diese die ganze Arbeitsbreite der Warenbahn abdecken.

3. Vorrichtung nach Anspruch 1 oder 2, dadurch gekennzeichnet, daß der Verbindungsspalt (24) im Querschnitt größer ist als der Querschnitt der zugeordneten Ausflußöffnungen (17).

4. Vorrichtung nach Anspruch 1 oder 3, dadurch gekennzeichnet, daß sich an den Verbindungsspalt (24) ein ebenfalls sich über die Arbeitsbreite erstreckender Flüssigkeitsauslaufspalt (25) anschließt, dessen Höhe kleiner ist als die Tiefe des Verbindungsspaltes (24).

5. Vorrichtung nach einem der Ansprüche 1 - 4, dadurch gekennzeichnet, daß die Verzweigleitungen (18, 19) und die Bohrungen der Zwischenausflußöffnungen (20, 21) als Löcher in je einem Blech (14) ausgebildet sind, von denen je drei zur Bildung einer Verzweigleitung (18, 19; 20, 21) aneinandergepreßt sind.

6. Vorrichtung nach einem der vorhergehenden Ansprüche, dadurch gekennzeichnet, daß die Flüssigkeitsverteileinrichtung (13) einem Flüssigkeitsvorratsraum (9) mit Überlaufwehr (3) vorgeordnet ist.

7. Vorrichtung nach einem der vorhergehenden Ansprüche 1 bis 5, dadurch gekennzeichnet, daß die Flüssigkeitsverteileinrichtung (13) direkt der Leitfläche (27) zugeordnet ist.

8. Vorrichtung nach Anspruch 7, dadurch gekennzeichnet, daß der Flüssigkeitsverteilraum (25) zwischen dieser Leitfläche (27) und dem letzten Blech (26) der Flüssigkeitsverteileinrichtung (13) gebildet ist.

## Claims

1. Device for applying a film of liquid, preferably of a large width, which is uniformly thin over the working width, flowing in a laminar fashion on to a continuously-advanced textile web (5), with a liquid distributor device (13) with a liquid distribution chamber (9, 25) fed with a liquid supplied by a pump, and with an associated subsequent guide surface (4, 27), from whose lower edge the outflowing film of liquid flows on to the textile web (5), the liquid distribution chamber (9, 25) on the one hand being connected by a feed pipe (11) to a pump, and on the other hand extending towards the guide surface (4, 27) over a working width which is greater than the cross-section of the feed pipe (11), characterised in that distribution from the feed pipe (11) to a plurality of outlet openings (17) is provided stepwise, in such a way that the feed opening (16) is connected on both sides in the direction of the working width with a first branch pipe (18, 19) which is of equal length, at the respective ends of which there is provided an intermediate outlet opening (20, 21), to which there is connected in the same way on both sides in the direction of the working width a second branch pipe (22, 23) which is however shorter than half the length of the first branch pipe(18, 19), and reduced in cross-section, the distribution of liquid in this liquid distribution device (13) thus being branched in a multiple manner in the fashion of a family tree, and that thus the outlet openings (17) finely distributed over the working width open into a connection slot (24) extending over the working width of the textile web (5), which opens into the liquid distribution chamber (9, 25) adjacent to the guide surface (4, 27).

2. Device according to Claim 1, characterised in that a plurality of these liquid distribution devices (13) are disposed directly next to one another, and thus the connector slot (24) of the outlet opening (17) is also that of the number of liquid distribution devices (13), and these cover the entire working width of the textile web.

3. Device according to Claim 1 or 2, characterised in that the connector slot (24) is larger in cross-section than the cross-section of the associated outlet opening (17).

4. Device according to Claims 1 or 3, characterised in that there is connected to the connector slot (24) a liquid outlet slot (25), likewise extending over the working width, whose height is less than the depth of the connector slot (24).

5. Device according to one of Claims 1 - 4, characterised in that the branch pipes (18, 19) and the bores in the intermediate outlet openings (20, 21) are each formed as holes in a sheet metal plate (14), three of each of which are pressed together to form a branch pipe (18,19; 20,21).

6. Device according to one of the preceding Claims, characterised in that the liquid distribution device (13) precedes a liquid storage chamber (9) with spillover weir (3).

7. Device according to one of the preceding Claims 1 - 5, characterised in that the liquid distribution device (13) is directly associated with the guide plate (27).

8. Device according to Claim 7, characterised in that the liquid distribution chamber (25) is formed between this guide plate (27) and the last plate (26) of the liquid distribution device (13).

## Revendications

1. Dispositif destiné à déposer uniformément sur la largeur de travail d'une bande de tissu (5) continue et en mouvement une fine couche de film liquide à écoulement laminaire - de préférence de grande largeur - ce au moyen d'une installation de répartition de liquide (13) alimentée en liquide refoulé par une pompe, ladite installation de répartition de liquide (13) étant composée d'une chambre de répartition de liquide (9, 25) et d'une surface conductrice (4, 27) coordonnée se raccordant à ladite chambre et à partir du bord inférieur de laquelle le film liquide s'écoule sur la bande de tissu (5), la chambre de répartition de liquide (9, 29) étant d'une part raccordée à une pompe par le biais d'une conduite d'alimentation (11) et s'étendant d'autre part dans la direction de la surface conductrice (4, 27) sur une largeur de travail dont la configuration est plus large que la section transversale de la conduite d'alimentation (11),
caractérisé en ce que la répartition du liquide à partir de la conduite d'alimentation (11) jusqu'à plusieurs ouvertures d'écoulement (17) est prévue de manière progressive de telle sorte que l'ouverture d'alimentation (16) soit reliée des deux côtés dans la direction de la largeur de travail à une première conduite de ramification (18, 19) de même longueur, sur les extrémités respectives de laquelle se raccorde de la même manière des deux côtés dans la direction de la largeur de travail, une deuxième conduite de ramification (22, 23) dont la longueur représente toutefois la moitié de celle de la première conduite de ramification (18, 19) et dont la section transversale est réduite, de telle sorte que la répartition de liquide dans cette installation de répartition de liquide (13) se ramifie dès lors plusieurs fois à la manière d'un arbre généalogique, et de telle sorte que de cette manière les ouvertures d'écoulement (17) réparties avec précision sur la largeur de travail débouchent dans une fente de connexion (24) s'étendant sur la largeur de travail de la bande de tissu (5), cette fente débouchant à son tour dans la chambre de répartition de liquide (9, 25) contiguë à la surface conductrice (4, 27).

2. Dispositif selon la revendication 1, caractérisé en ce que la plupart de ces installations de répartition de liquide (13) sont disposées à proximité immédiate l'une de l'autre et en ce que de cette manière la fente de connexion (24) des ouvertures d'écoulement (17) correspond également à celle des nombreuses installations de répartition de liquide (13), celles-ci recouvrant toute la largeur de travail de la bande de tissu.

3. Dispositif selon l'une ou l'autre des revendications 1 et 2, caractérisé en ce que la section transversale de la fente de connexion (24) est plus large que celle des ouvertures d'écoulement (17) y étant adjointes.

4. Dispositif selon l'une ou l'autre des revendications 1 et 3, caractérisé en ce que à la fente de connexion (24) se raccorde une fente d'écoulement de liquide (25) s'étendant également sur la largeur de travail et dont la hauteur est inférieure à la profondeur de la fente de connexion (24).

5. Dispositif selon l'une ou l'autre des revendications 1 à 4, caractérisé en ce que les conduites de ramifications (18, 19) et les perforations des ouvertures d'écoulement intermédiaires (20, 21) sont configurés en forme de trous dans chacune des tôles (14), desquelles chaque fois trois sont pressées ensemble afin de former une conduite de ramification (18, 19; 20, 21).

6. Dispositif selon l'une ou l'autre des revendications précédentes, caractérisé en ce que l'installation de répartition de liquide (13) est placée en amont d'un réservoir de liquide (9) comprenant un déversoir de trop-plein (3).

7. Dispositif selon l'une ou l'autre des revendications 1 à 5, caractérisé en ce que l'installation de répartition de liquide (13) est adjointe directement à la surface conductrice (27).

8. Dispositif selon la revendication 7, caractérisé en ce que la chambre de répartition de liquide (25) est conçue entre cette surface conductrice (27) et la dernière tôle (26) de l'installation de répartition de liquide (13).
